# EUROPÄISCHE PATENTSCHRIFT

(11) **EP 2 984 273 B1**
(45) Veröffentlichungstag und Bekanntmachung des Hinweises auf die Patenterteilung: **11.10.2017**
(21) Anmeldenummer: 14723976.8
(22) Anmeldetag: 26.03.2014
(51) Int. Cl.: E21B 7/18, E21B 7/24, E21B 33/138

(54) **VERFAHREN ZUR MEISSELLOSEN ERSTELLUNG VON BOHRLÖCHERN FÜR TIEFBOHRUNGEN SOWIE MEISSELLOSES BOHRSYSTEM ZUR DURCHFÜHRUNG DES VERFAHRENS**
METHOD FOR THE CHISEL-LESS FORMATION OF BOREHOLES FOR DEEP BORES AND CHISEL-LESS DRILLING SYSTEM FOR CARRYING OUT SAID METHOD
PROCÉDÉ DE RÉALISATION SANS BURIN DE TROUS DE FORAGE POUR DES FORAGES PROFONDS ET SYSTÈME DE FORAGE SANS BURIN POUR LA MISE EN OEUVRE DU PROCÉDÉ

(30) Priorität: 08.04.2013 DE 102013005857
(43) Veröffentlichungstag der Anmeldung: 17.02.2016
(73) Patentinhaber: Pro4Innovation UG, 21255 Tostedt (DE)
(72) Erfinder: LUDEWIGT, Thomas, 21244 Buchholz (DE)
(74) Vertreter: Holz, Christian
(86) Internationale Anmeldenummer: PCT/DE2014/000152
(87) Internationale Veröffentlichungsnummer: WO 2014/166467

(56) Entgegenhaltungen:
- DE-A1-102010 005 264
- DE-B- 1 189 492
- US-A- 3 251 424

## Beschreibung

Die Erfindung betrifft ein Verfahren zur meißellosen Erstellung von Bohrlöchern für Tiefbohrungen mittels Hochdruck-Wasserstrahlschneidens. Weiterhin betrifft die Erfindung ein meißelloses Bohrsystem zur Durchführung des Verfahrens.

Die Erstellung von Bohrlöchern für vertikale Tiefbohrungen, das heißt Bohrungen, die in eine Tiefe von über 500 m in den Boden getrieben werden, erfolgt in der Praxis nach dem sogenannten Rotary-Verfahren, bei dem mittels eines sich drehenden Meißels das zu durchbohrende Gestein schabend zerkleinert wird und durch eine Spülflüssigkeit, die durch das Bohrgestänge nach unten gepumpt wird, kontinuierlich abgeführt wird.

Bei sehr tiefen Bohrungen kommt zumeist eine Bohrturbine zum Einsatz, die direkt über dem Bohrmeißel angeordnet ist. Das sich entgegen der Bohrrichtung an den Bohrmeißel anschließende Bohrgestänge dreht sich bei diesem Verfahren nicht mit dem Bohrmeißel, sondern dient nur dem Meißelvorschub sowie der Zufuhr der Spülflüssigkeit.

Bohrmeißel mit Diamant- oder Hartmetallbesatz haben bei üblichen Bodenverhältnissen eine Haltbarkeit von 70 bis 100 Stunden. Dann muss zum Austausch und zur Aufarbeitung des Bohrmeißels der gesamte Bohrstrang aus dem Bohrloch gezogen und zerlegt werden, um nachfolgend mit dem neuen Bohrmeißel wieder in das Bohrloch abgesenkt zu werden. Somit ergibt sich bei dem herkömmlichen Tiefbohrverfahren ein diskontinuierlicher Verlauf des Bohrvorgangs.

Um zu verhindern, dass das Bohrloch einstürzt, muss das Bohrloch abgestützt werden, was bei den konventionellen Tiefbohrungen durch Verrohren erfolgt. Dies erfolgt in Etappen mit abnehmendem Rohrdurchmesser derart, dass beispielsweise bei einer 3000 m tiefen Erdölbohrung zunächst ein bis in eine Tiefe von 5 m reichendes Rohr mit einem Außendurchmesser von 473 mm eingebracht wird. Nach 150 m Bohrtiefe wird ein Futterrohr oder Casing genanntes Rohr mit einem Außendurchmesser von 340 mm bis zur Bohrsohle eingeschoben und der Zwischenraum Bohrlochwand und Futterrohr mit einer Zementbrühe verfüllt. Bei 1500 m Bohrtiefe sowie der Endtiefe von 3000 m erfolgen weitere Verrohrungen mit Futterrohren die jeweils einen geringeren Außendurchmesser als die vorherigen Futterrohre aufweisen, so dass der Außendurchmesser des letzten Futterrohrs nach Erreichen der Endtiefe nur noch 140 mm beträgt.

Zwar hat sich dieses bekannte Tiefbohrverfahren in der Praxis bewährt, jedoch sind aufgrund des diskontinuierlichen Bohrens und der stetigen Aufarbeitung bzw. Neubereitstellung der Bohrmeißel sowie des Bohrgestänges die Kosten für derartige Tiefbohrungen ausgesprochen hoch.

Ein gattungsgemäßes alternatives Tiefbohrverfahren ist beispielsweise aus der DE 10 2010 005 264 A1 bekannt, bei dem das Erstellen des Bohrlochs meißellos mittels Wasserstrahlschneidens erfolgt. Bohrkopf zur Durchführung dieses bekannten Verfahrens ist ringförmig ausgebildet und weist eine Vielzahl nebeneinander angeordneter Wasseraustrittsdüsen auf. Mit diesem ringförmigen Bohrkopf wird nach der Art einer Kernbohrmaschine nur ein Gesteinsring, nicht aber der gesamte Bohrlochdurchmesser zerkleinert. Nach Erreichen einer vorgebbaren Tiefe von 5 m oder 10 m werden radial nach innen weisende Wasseraustrittsdüse am Bohrkopf aktiviert, um den entlang seiner Mantelfläche freigelegten Bohrkern radial freizuschneiden. Anschließend wird der freigeschnittene Bohrkern nach oben aus dem Bohrloch gezogen. Das Auskleiden des Bohrlochs erfolgt bei diesem bekannten Verfahren über jeweils einen Bogen von 120° umspannende Teilsegmente.

Auch dieses meißellose Bohrverfahren arbeitet diskontinuierlich, da die freigeschnittenen Bohrkerne jeweils aus dem Bohrloch entfernt werden müssen. Darüber hinaus muss das Bohrloch einen sehr großen Mindestdurchmesser aufweisen, um die entsprechenden Handlungsfreiräume für den Transport der Bohrkerne zu haben.

Die US 3,251,424 betrifft ein Verfahren und eine Vorrichtung zum Bohren eines Bohrlochs in die Erde mittels Wasserstrahlen hoher Geschwindigkeit. Die Wasserstrahlen werden in Form von Impulsen mit abwechselnd hohen und niedrigen akustischen Drücken erzeugt und in das abzutragende Erdreich geleitet. Das Spülmedium wird von außerhalb des Bohrlochs zugeführt (Passivbohrkopf). Das Spülmedium wird aufgrund der Durchführung durch Löcher hinsichtlich seines Austrittsdrucks erhöht, liegt jedoch lediglich bei 6.700 psi, was ca. 462 bar entspricht. Somit kann mittels des Verfahrens und mittels der Vorrichtung der US 3,251,424 Erdreich aus einem Bohrloch ausgespült werden. Ein Wasserstrahlschneiden kann auf diese Art und Weise jedoch nicht durchgeführt werden, weil hierzu Drücke ab 4.000 bar benötigt werden. Diese können nicht bereitgestellt werden.

Davon ausgehend liegt der Erfindung die **Aufgabe** zugrunde, ein Verfahren zur meißellosen Erstellung von Bohrlöchern für Tiefbohrungen zu schaffen, dass einen im Wesentlichen kontinuierlichen Bohrbetrieb ermöglicht.

Die Lösung dieser Aufgabenstellung ist erfindungsgemäß gekennzeichnet durch eine Kombination des Prozesses Hochdruck-Wasserstrahlschneiden mit Hochfrequenz-Steinzertrümmerung.

Unter Hochdruck-Wasserstrahlschneiden wird das Zerschneiden oder Zertrennen des Gesteins mit einem Wasserstrahl oder mehreren Wasserstrahlen mit hohem Druck verstanden. Derartige Wasserstrahlen können einen Druck ab 1.000 bar aufweisen. Vorzugsweise werden Drücke von 4.000 bis 6000 bar eingesetzt. Dem Wasser kann ein Abrasivmittel zugesetzt werden, um die Schneidleistung zu erhöhen, was vorzugsweise erst bei Drücken ab 3.000 bar geschieht. Diese Wasserstrahlen erreichen Austrittsgeschwindigkeiten von bis zu 1000 m/s.

Durch die erfindungsgemäße Kombination des Hochdruck-Wasserstrahlschneidens mit der Hochfrequenz-Steinzertrümmerung ist es möglich, eine effizient und kontinuierlich arbeitendes Bohrverfahren bereitzustellen, wobei die Hochfrequenz-Steinzertrümmerung alternierend zum Hochdruck-Wasserstrahlschneiden oder parallel dazu betreibbar ist, um die jeweils effektivste Möglichkeit zu nutzen, die zu durchbohrende Gesteinsschicht aufzubrechen.

Um die Prozesse des Hochdruck-Wasserstrahlschneidens und der Hochfrequenz-Steinzertrümmerung bestmöglich aufeinander und auf die vor Ort im Bohrloch erforderlichen Bedingungen anpassen zu können, wird mit der Erfindung vorgeschlagen, dass die Drücke für das Hochdruck-Wasserstrahlschneidprozesses sowie die Frequenzen der Hochfrequenz-Steinzertrümmerung variabel einstellbar sind.

Gemäß einer vorteilhaften Ausführungsform des erfindungsgemäßen Verfahrens wird die Innenwand des Bohrlochs kontinuierlich mit einer Armierung, beispielsweise einem faserverstärkten Spritzbeton, ausgekleidet. Durch dieses kontinuierliche Auskleiden des Bohrlochs direkt nach dem Bohren wird der gesamte Bohrvorgang noch effizienter, da auch hier auf Unterbrechungen verzichtet werden kann, wie diese beispielsweise bei der aus der Praxis bekannten Verrohrung der Bohrlöcher erforderlich sind.

Ein erfindungsgemäßes Bohrsystem zur Durchführung des erfindungsgemäßen meißellosen Bohrverfahrens ist dadurch gekennzeichnet, dass an der vorderen Stirnseite des Bohrkopf zusätzlich zu den Wasseraustrittsdüsen für das Hochdruck-Wasserstrahlschneiden Sonotroden zur Übertragung hochfrequenter Schwingungen angeordnet sind.

Gemäß einer bevorzugten Ausführungsform der Erfindung wird vorgeschlagen, dass der Bohrkopf, zumindest aber eine mit den Wasseraustrittsdüsen sowie den Sonotroden versehene Stirnplatte des Bohrkopfes, um die Mittelachse rotierbar ausgebildet ist, um eine gleichmäßige und im Wesentlichen vollflächige Bearbeitung des zu durchbohrenden Gesteins über den gesamten Bohrlochdurchmesser zu gewährleisten.

Mit einer praktischen Ausführungsform zur Ausgestaltung des erfindungsgemäßen Bohrsystems wird vorgeschlagen, dass in Bohrrichtung hinter dem Bohrkopf mindestens ein Sicherheitsmodul sowie mindestens ein Bohrlochauskleidemodul angeordnet sind. Die einzelnen Baugruppen können je nach Anwendungsfall starr oder relativ zueinander beweglich hintereinander angeordnet sein.

Um im Falle eines plötzlichen Druckanstiegs im Bohrloch, beispielsweise durch das Anbohren einer Gasblase, einerseits ein unkontrolliertes Austreten des Gases aus dem Bohrloch zu verhindern und andererseits zu verhindern, dass das gesamte Bohrsystem durch den Druckanstieg nach oben aus dem Bohrloch geschoben werden kann, weist das Sicherheitsmodul mindestens ein Sperrelement zum formschlüssigen Verschließen des Bohrlochinnendurchmessers sowie Klemmelemente zum kraftschlüssigen Festlegen des Bohrsystems im Bohrloch auf.

Das formschlüssige Verschließen des Bohrlochdurchmessers kann beispielsweise mit einem Expanderring erfolgen, der das Bohrloch verschließt, um den Überdruck dann über geeignete Druckventile kontrolliert abbauen zu können. Die Klemmelemente, mit denen sich das gesamte Bohrsystem kraftschlüssig im Bohrloch verkrallen kann, sind erfindungsgemäße beispielsweise als radial nach oben und außen weisende Widerhaken ausgebildet, die das Bohrsystem in der jeweiligen Position im Bohrloch fixieren.

Zur Sicherung des Bohrlochs wie auch zur Abschirmung des Bohrlochs zu Grundwasser führenden Schichten wird das Bohrloch direkt nach dem Bohren kontinuierlich ausgekleidet. Hierzu weist das erfindungsgemäße Bohrlochauskleidemodul Spritzdüsen zum Auftragen eines aushärtenden Mediums, wie beispielsweise Beton, sowie eine Armierungsgewebeverlegevorrichtung auf. Zur Ausbildung dieses zur Auskleidung der Bohrlochwand dienenden Hybridwerkstoffs, bestehend aus einer Armierungsfaser sowie einem aushärtenden Medium werden vorzugsweise Kohlenstofffasern und Beton verwendet. Das Ausbringen des Fasergeflechts kann erfindungsgemäß über einen Konus erfolgen, über den die Armierungsfaser direkt auf die Bohrlochwand aufgebracht werden kann, um anschließend mit dem aushärtenden Medium benetzt werden zu können. Je nach Anforderung kann die Auskleidung des Bohrlochs einlagig oder mehrlagig erfolgen.

Alternativ zu den genannten Kohlenstofffasern und dem Beton als aushärtendem Medium können selbstverständlich auch andere Faserstoffe und andere aushärtende Medien zum Auskleiden des Bohrlochs verwendet werden.

Die Versorgung des erfindungsgemäßen Bohrsystems, bestehend aus der Bohrkopf, dem Sicherheitsmodul sowie dem Bohrlochauskleidemodul erfolgt vorteilhafterweise über flexible Rohr- und/oder Schlauchleitungen, über die das Bohrsystem mit Versorgungseinrichtungen außerhalb des Bohrlochs verbunden ist, wobei die Rohr- und/oder Schlauchleitungen zur Zufuhr und Abfuhr der das Bohrsystem betreffenden Materialen sowie zur Zuleitung der elektrischen Versorgungsleitungen dienen. Jede Einzelleitung dieser flexiblen Rohr- und/oder Schlauchleitungen ist dabei vorzugsweise als Endlosleitung ausgebildet, die auf Trommeln bereitgehalten werden können.

Weiterhin wird mit der Erfindung vorgeschlagen, dass der Antrieb sowie die Lenk- und Steuerungsvorrichtung für den Bohrkopf direkt am Bohrkopf angeordnet sind.

Um das erfindungsgemäße Bohrsystem möglichst unabhängig von außerhalb des Bohrlochs angeordneten Versorgungsstationen zu machen, sind gemäß einer praktischen Ausführungsform der Erfindung die Pumpen für das Hochdruck-Wasserstrahlschneiden sowie für das Absaugen des Spülmediums am Bohrkopf und/oder am Sicherheitsmodul angeordnet.

In den flexiblen Rohr- und/oder Schlauchleitungen, über die das Bohrsystem mit Versorgungseinrichtungen außerhalb des Bohrlochs verbunden ist, befinden sich zusätzlich zu den elektrischen Versorgungsleitungen auch Datenleitungen, z.B. ein Bus-System, über die der Bohrkopf und/oder das Sicherheitsmodul und/oder das Bohrlochauskleidemodul mit einem Arbeitsstand außerhalb des Bohrlochs verbunden sind.

Erfindungsgemäß sind über die Datenleitungen zusätzlich zu den Systemparametern, wie beispielsweise Vorschubgeschwindigkeit und Pumpendruck, über mit den Datenleitungen gekoppelte Sensoren sämtliche Umgebungsparameter im Bohrloch, wie beispielsweise Temperatur, Druck, Gesteinsdichte und dergleichen, ermittelbar und zur Steuerung des Bohrsystems an den Arbeitsstand übermittelbar.

Schließlich wird mit der Erfindung vorgeschlagen, dass zur Erzeugung der Hochfrequenzimpulse für die Hochfrequenz-Steinzertrümmerung Piezoelemente im Bohrkopf angeordnet sind, die jeweils mit einer aus einer Sonotrode sowie einem Amplitudentransformator bestehenden Verstärkungseinheit gekoppelt sind.

Aufgrund der Ausstattung des Bohrsystems mit den Piezoelementen und Sonotroden zur Erzeugung der Hochfrequenzimpulse ist es nach Erreichen der Zielbohrtiefe möglich, mit Hilfe der Hochfrequenz-Steinzertrümmerung das Gestein in der Art des Frackings, jedoch ohne Chemikalieneinsatz aufzubrechen.

Weitere Merkmale und Vorteile der Erfindung ergeben sich anhand der zugehörigen Zeichnungen, in denen ein Ausführungsbeispiel eines erfindungsgemäßen meißellosen Bohrsystems nur beispielhaft dargestellt ist, ohne die Erfindung auf dieses Ausführungsbeispiel zu beschränken. In den Zeichnungen zeigt:
- Fig. 1: eine schematische Seitenansicht eines erfindungsgemäßen meißellosen Bohrsystems;
- Fig. 2: eine Vorderansicht des Bohrkopfes gemäß Fig. 1 und
- Fig. 3: eine Ansicht gemäß Fig. 1, jedoch das Bohrsystem in einem Bohrloch zeigend.

Fig. 1 zeigt ein Bohrsystem 1 für vertikale Tiefbohrungen, das im Wesentlichen aus einem Bohrkopf 2, einem Sicherheitsmodul 3 sowie einem Bohrlochauskleidemodul 4 besteht, wobei die einzelnen Baugruppen 2, 3 und 4 je nach Anwendungsfall starr oder relativ zueinander beweglich hintereinander angeordnet sind.

Auch wenn es vertikale Tiefbohrungen heißt, ist es mit dem nachfolgend beschriebenen Verfahren sowie Bohrsystem 1 möglich, den Bohrverlauf auch aus der Vertikalen heraus bis in einen horizontalen Verlauf zu steuern, wenn dies erforderlich ist. Die Hauptbohrrichtung ist aber die tiefe Vertikalbohrung.

Wie aus der in Fig. 3 dargestellten Anordnung des in einem Bohrloch 5 angeordneten Bohrsystems 1 ersichtlich, erfolgt die Versorgung des aus der Bohrkopf 2, dem Sicherheitsmodul 3 sowie dem Bohrlochauskleidemodul 4 bestehenden Bohrsystems 1 über flexible Rohr- und/oder Schlauchleitungen 6, über die das Bohrsystem 1 mit Versorgungseinrichtungen 7 außerhalb des Bohrlochs 5 verbunden ist. Die Rohr- und/oder Schlauchleitungen 6, die zur Zufuhr und Abfuhr der das Bohrsystem 1 betreffenden Materialen sowie zur Zuleitung der elektrischen Versorgungsleitungen dienen, sind die einzelnen Rohr- und/oder Schlauchleitungen 6 als Endlosleitung ausgebildet, die auf Trommeln bereitgehalten werden können.

Die einzelnen Rohr- und/oder Schlauchleitungen 6 werden in bestimmten Abständen mit Abstandshalterungen verbunden und bilden so ein Zuleitungspaket, das in das Bohrloch 5 geführt wird. Um die Zugkräfte, die durch das Eigengewicht der Rohr- und/oder Schlauchleitungen 6 und das Gewicht des Bohrsystems 1 entstehen aufnehmen zu können, werden vorzugsweise Stahlseile mitgeführt, die außerhalb des Bohrlochs 5 entsprechend gelagert sind. Weiterhin besteht die Möglichkeit, Schwimmkörper an den Rohr- und/oder Schlauchleitungen 6 festzulegen, die die Zugbelastung aufnehmen, da das Bohrloch 5 während des Bohrvorgangs unter Wasser steht.

Wie aus Fig. 2 ersichtlich, sind an der vorderen Stirnseite des Bohrkopf 2 Wasseraustrittsdüsen 8 für das Hochdruck-Wasserstrahlschneiden sowie Sonotroden 9 zur Übertragung hochfrequenter Schwingungen für die Hochfrequenz-Steinzertrümmerung angeordnet.

Um eine gleichmäßige und im Wesentlichen vollflächige Bearbeitung des zu durchbohrenden Gesteins über den gesamten Bohrlochdurchmesser zu gewährleisten, ist der gesamte Bohrkopf 2, zumindest aber eine mit den Wasseraustrittsdüsen 8 sowie den Sonotroden 9 versehene Stirnplatte 10 des Bohrkopfes 2, um die Mittelachse rotierbar ausgebildet.

Zum Absaugen des beim Bohrvorgang anfallenden Bohrschlamms sind in der Stirnplatte 10 Absaugöffnungen 17 vorgesehen, über die der Bohrschlamm abgesaugt und durch die Rohr- und/oder Schlauchleitungen 6 aus dem Bohrloch 5 gepumpt werden kann.

Zur Erzeugung der Hochfrequenzimpulse für die Hochfrequenz-Steinzertrümmerung sind Piezoelemente im Bohrkopf 2 angeordnet, die jeweils mit einer aus einer Sonotrode 9 sowie einem Amplitudentransformator bestehenden Verstärkungseinheit gekoppelt sind. Um die Sonotroden 9 vor Verschleiß zu schützen, werden diese vorteilhafterweise beschichtet, beispielsweise mit polykristallinem Diamant.

Die Pumpen für das Hochdruck-Wasserstrahlschneiden sowie für das Absaugen des Spülmediums sind am Bohrkopf 2 und/oder am Sicherheitsmodul 3 angeordnet. Um die Schneidwirkung des Hochdruck-Wasserstrahls zu erhöhen, kann dem Wasserstrahl ein Abrasivmittel, wie beispielsweise Quarzsand, zugegeben werden, dass dem Bohrkopf 2 über die flexiblen Rohr- und/oder Schlauchleitungen 6 zugeführt und erst in der Wasseraustrittsdüse 8 mit dem Wasserstrahlgemischt wird, um den Verschleiß an den Leitungen so gering wie möglich zu halten. Der Zusatz des Abrasivmittels kann dabei kontinuierlich oder auch nur zeitweise erfolgen.

Durch die Kombination des Hochdruck-Wasserstrahlschneidens mit dem Hochfrequenz-Steinzertrümmern, sowie durch die flächige Ausbildung des Bohrkopfes 2 und die entsprechende Platzierung der Wasseraustrittsdüsen 8 und Sonotroden 9 ist es möglich, den Bohrvorgang kontinuierlich durchzuführen, das heißt ohne Unterbrechungen für das Aufarbeiten eines Bohrmeißels oder zum Entfernen eines freigeschnittenen Bohrkerns, wie es bei den aus dem Stand der Technik bekannten Tiefbohrverfahren erforderlich ist.

Um ein kontinuierlich arbeitendes Bohrverfahren möglichst effizient nutzen zu können, ist es vorteilhaft, wenn auch die Sicherung und Auskleidung des Bohrlochs 5 im Wesentlichen kontinuierlich erfolgen kann.

Zur Sicherung des Bohrlochs 5 wie auch zur Abschirmung des Bohrlochs zu Grundwasser führenden Schichten wird das Bohrloch 5 direkt nach dem Bohren ausgekleidet. Hierzu weist das erfindungsgemäße Bohrlochauskleidemodul 4 Spritzdüsen 11 zum Auftragen eines aushärtenden Mediums, wie beispielsweise Beton, sowie eine Armierungsgewebeverlegevorrichtung 12 auf.

Vorzugsweise werden Kohlenstofffasern und Beton verwendet, um den zur Auskleidung der Bohrlochwand dienenden Hybridwerkstoff herzustellen, jedoch sind auch andere Faserwerkstoffe und andere aushärtende Medien, wie beispielsweise Kunststoffe, zur Herstellung des Hybridwerkstoffs einsetzbar.

Die Armierungsgewebeverlegevorrichtung 12 zum Ausbringen des Fasergeflechts kann beispielsweise über einen Konus erfolgen, über den die Armierungsfaser direkt auf die Bohrlochwand aufgebracht werden kann, um anschließend mit dem aushärtenden Medium benetzt werden zu können. Je nach Tiefe und geologischen Bedingungen kann die Auskleidung des Bohrlochs 5 einlagig oder mehrlagig erfolgen. Durch die Zugabe spezieller Additive kann die Aushärtezeit des Betons beschleunigt werden. In tieferen Regionen mit einer höheren Erdtemperatur verkürzt sich die Aushärtezeit allein schon durch den Temperaturanstieg. Das Vermischen des über die Rohr- und/oder Schlauchleitungen 6 zugeführten Betons mit den ebenfalls über die Rohr- und/oder Schlauchleitungen 6 zugeführten Additiven erfolgt erst am Bohrlochauskleidemodul 4, um ein Aushärten in den Zuführleitungen zu vermeiden.

Eine fertige Bohrlochauskleidung 18 ist schematisch in Fig. 3 dargestellt.

Das Sicherheitsmodul 3 dient dazu, im Falle eines plötzlichen Druckanstiegs im Bohrloch 5, beispielsweise durch das Anbohren einer Gasblase, einerseits ein unkontrolliertes Austreten des Gases aus dem Bohrloch 5 zu verhindern und andererseits zu verhindern, dass das gesamte Bohrsystem 1 durch den Druckanstieg nach oben aus dem Bohrloch 5 geschoben werden kann. Hierzu weist das Sicherheitsmodul 3 mindestens ein Sperrelement 13 zum formschlüssigen Verschließen des Bohrlochinnendurchmessers sowie Klemmelemente 14 zum kraftschlüssigen Festlegen des Bohrsystems 1 im Bohrloch 2 auf.

Das formschlüssige Verschließen des Bohrlochdurchmessers über das Sperrelement 13 kann beispielsweise mit einem Expanderring erfolgen, der das Bohrloch 5 verschließt, um den Überdruck dann über geeignete Druckventile kontrolliert abbauen zu können. Die Klemmelemente 14, mit denen sich das gesamte Bohrsystem1 kraftschlüssig im Bohrloch 5 verkrallen kann, sind beispielsweise als radial nach oben und außen weisende Widerhaken ausgebildet, die das Bohrsystem 1 im Bedarfsfall in der jeweiligen Position im Bohrloch 5 fixieren.

Der Antrieb sowie die Lenk- und Steuerungsvorrichtung für den Bohrkopf 2 sind am Bohrkopf 2 angeordnet. Bei der dargestellten Ausführungsform ist der Antrieb für den Bohrkopf 2 als auf der Außenseite des Bohrkopfs 2 angeordneter Raupenantrieb 15 ausgebildet.

In den flexiblen Rohr- und/oder Schlauchleitungen 6, über die das Bohrsystem 1 mit Versorgungseinrichtungen 7 außerhalb des Bohrlochs 5 verbunden ist, befinden sich zusätzlich zu den elektrischen Versorgungsleitungen auch Datenleitungen, z.B. ein Bus-System, über die der Bohrkopf 2 und/oder das Sicherheitsmodul 3 und/oder das Bohrlochauskleidemodul 4 mit einem Arbeitsstand 16 außerhalb des Bohrlochs 5 verbunden sind.

Über diese Datenleitungen sind zusätzlich zu den Systemparametern, wie beispielsweise Vorschubgeschwindigkeit und Pumpendruck, über mit den Datenleitungen gekoppelte Sensoren sämtliche Umgebungsparameter im Bohrloch 5, wie beispielsweise Temperatur, Druck, Gesteinsdichte und dergleichen, ermittelbar und zur Steuerung des Bohrsystems 1 an den Arbeitsstand 16 übermittelbar.

Die Steuerung des Bohrsystems 1 kann an nur einem der Bauteile Bohrkopf 2, Sicherheitsmodul 3 oder Bohrlochauskleidemodul 4 oder aber verteilt auf mehrere der Bauteile 2, 3 und 4 angeordnet sein.

Da insbesondere der Bohrkopf 2 einen größeren Außendurchmesser als das fertig ausgekleidete Bohrloch 5 aufweist, verbleibt das komplette Bohrsystem 1 nach der Beendigung des Bohrvorgangs im Bohrloch 5 und kann nach dem Kappen der Zuführleitungen über die weiter bestehenden Datenleitungen zum Datenaustausch mit dem Arbeitsstand 16 verwendet werden.

Das voranstehend beschriebene Bohrverfahren, dass für Geothermiebohrungen sowie zur Erschließung von Erdgas- oder Erdöllagerstätten einsetzbar ist, zeichnet sich dadurch aus, dass einen kontinuierlichen Bohrvorgang ermöglicht und durch den Verzicht auf Bohrgestänge und dergleichen einen weitaus geringeren Materialaufwand als die aus dem Stad der Technik bekannten Bohrverfahren benötigt, was zu deutlich günstigeren Preisen für die Erstellung einer Tiefbohrung führt.

**Bezudszeichenliste**

| | | | |
|---|---|---|---|
| 1 | Bohrsystem | 18 | Bohrlochauskleidung |
| 2 | Bohrkopf | | |
| 3 | Sicherheitsmodul | | |
| 4 | Bohrlochauskleidemodul | | |
| 5 | Bohrloch | | |
| 6 | Rohr- und/oder Schlauchleitung | | |
| 7 | Versorgungseinrichtung | | |
| 8 | Wasseraustrittsdüse | | |
| 9 | Sonotrode | | |
| 10 | Stirnplatte | | |
| 11 | Spritzdüse | | |
| 12 | Armierungsgewebeverlegevorrichtung | | |
| 13 | Sperrelement | | |
| 14 | Klemmelement | | |
| 15 | Raupenantrieb | | |
| 16 | Arbeitsstand | | |
| 17 | Absaugöffnungen | | |

## Patentansprüche

1. Verfahren zur meißellosen Erstellung von Bohrlöchern für Tiefbohrungen mittels Hochdruck-Wasserstrahlschneidens,
**gekennzeichnet durch**,
eine Kombination des Prozesses Hochdruck-Wasserstrahlschneiden mit Hochfrequenz-Steinzertrümmerung durch Sonotroden.

2. Verfahren nach Anspruch 1, **dadurch gekennzeichnet, dass** die Hochfrequenz-Steinzertrümmerung alternierend zum Hochdruck-Wasserstrahlschneiden oder gleichzeitig mit dem Hochdruck-Wasserstrahlschneiden eingesetzt wird.

3. Verfahren nach Anspruch 1 oder 2, **dadurch gekennzeichnet, dass** die Drücke des Hochdruck-Wasserstrahlschneidprozesses sowie die Frequenzen der Hochfrequenz-Steinzertrümmerung variabel einstellbar sind.

4. Verfahren nach einem der Ansprüche 1 bis 3, **dadurch gekennzeichnet, dass** das die Wand des Bohrlochs (5) kontinuierlich mit einer Armierung ausgekleidet wird.

5. Meißelloses Bohrsystem zur Durchführung des Verfahrens nach einem der Ansprüche 1 bis 4 mit einem mit Wasseraustrittsdüsen (8) versehenen Bohrkopf (2),
**dadurch gekennzeichnet,**
**dass** an der vorderen Stirnseite des Bohrkopf (2) zusätzlich zu den Wasseraustrittsdüsen (8) für das Hochdruck-Wasserstrahlschneiden Sonotroden (9) zur Übertragung hochfrequenter Schwingungen angeordnet sind.

6. Meißelloses Bohrsystem nach Anspruch 5, **dadurch gekennzeichnet, dass** der Bohrkopf (2), zumindest aber eine mit den Wasseraustrittsdüsen (8) sowie den Sonotroden (9) versehene Stirnplatte (10) des Bohrkopfes (2), um die Mittelachse rotierbar ausgebildet ist.

7. Meißelloses Bohrsystem nach Anspruch 5 oder 6, **dadurch gekennzeichnet, dass** in Bohrrichtung hinter dem Bohrkopf (2) mindestens ein Sicherheitsmodul (3) sowie mindestens ein Bohrlochauskleidemodul (4) angeordnet sind.

8. Meißelloses Bohrsystem nach Anspruch 7, **dadurch gekennzeichnet, dass** das Sicherheitsmodul (3) mindestens ein Sperrelement (13) zum formschlüssigen Verschließen des Bohrlochinnendurchmessers sowie Klemmelemente (14) zum kraftschlüssigen Festlegen des Bohrsystems (1) im Bohrloch (5) aufweist.

9. Meißelloses Bohrsystem nach Anspruch 7, **dadurch gekennzeichnet, dass** das Bohrlochauskleidemodul (4) Spritzdüsen (11) zum Auftragen eines aushärtenden Mediums sowie eine Armierungsgewebeverlegevorrichtung (12) aufweist.

10. Meißelloses Bohrsystem nach Anspruch 5, **dadurch gekennzeichnet, dass** der Bohrkopf (2), das Sicherheitsmodul (3) sowie das Bohrlochauskleidemodul (4) über flexible Rohr- und/oder Schlauchleitungen (6) mit Versorgungseinrichtungen (7) außerhalb des Bohrlochs (5) verbunden sind, wobei die Rohr- und/oder Schlauchleitungen (6) zur Zufuhr und Abfuhr der das Bohrsystem (1) betreffenden Materialen sowie zur Zuleitung der elektrischen Versorgungsleitungen dienen.

11. Meißelloses Bohrsystem nach einem der Ansprüche 5 bis 10, **dadurch gekennzeichnet, dass** der Antrieb sowie die Lenk- und Steuerungsvorrichtung für den Bohrkopf (2) am Bohrkopf (2) angeordnet sind.

12. Meißelloses Bohrsystem nach einem der Ansprüche 5 bis 11, **dadurch gekennzeichnet, dass** die Pumpen für das Hochdruck-Wasserstrahlschneiden sowie für das Absaugen des Spülmediums am Bohrkopf (2) und/oder am Sicherheitsmodul (3) angeordnet sind.

13. Meißelloses Bohrsystem nach einem der Ansprüche 5 bis 12, **dadurch gekennzeichnet, dass** der Bohrkopf (2) und/oder das Sicherheitsmodul (3) und/oder das Bohrlochauskleidemodul (4) über Datenleitungen, z.B. ein Bus-System, mit einem Arbeitsstand (16) außerhalb des Bohrlochs (5) verbunden sind.

14. Meißelloses Bohrsystem nach Anspruch 13, **dadurch gekennzeichnet, dass** über die Datenleitungen zusätzlich zu den Systemparametern, wie beispielsweise Vorschubgeschwindigkeit und Pumpendruck, über mit den Datenleitungen gekoppelte Sensoren sämtliche Umgebungsparameter im Bohrloch (5), wie beispielsweise Temperatur, Druck, Gesteinsdichte und dergleichen, ermittelbar und zur Steuerung des Bohrsystems (1) an den Arbeitsstand (16) übermittelbar sind.

15. Meißelloses Bohrsystem nach Anspruch 5, **dadurch gekennzeichnet, dass** zur Erzeugung der Hochfrequenzimpulse für die Hochfrequenz-Steinzertrümmerung Piezoelemente im Bohrkopf (2) angeordnet sind, die jeweils mit einer aus einer Sonotrode (9) sowie einem Amplitudentransformator bestehenden Verstärkungseinheit gekoppelt sind.

## Claims

1. Method for the chisel-less formation of boreholes for deep bores by means of high pressure water jet cutting, **characterized by** a combination of the high pressure water jet cutting process with high frequency rock fragmentation by sonotrodes.

2. Method according to Claim 1, **characterized in that** the high frequency rock fragmentation is used alternating with the high pressure water jet cutting or simultaneously with the high pressure water jet cutting.

3. Method according to Claim 1 or 2, **characterized in that** the pressures of the high pressure water jet cutting process and the frequencies of the high frequency rock fragmentation are variably adjustable.

4. Method according to one of Claims 1 to 3, **characterized in that** the wall of the borehole (5) is continuously lined with a reinforcement.

5. Chisel-less drilling system for carrying out the method according to one of Claims 1 to 4 with a drill head (2) provided with water outlet nozzles (8), **characterized in that** sonotrodes (9) for transmitting high frequency vibrations are arranged in addition to the water outlet nozzles (8) for the high pressure water jet cutting on the front end side of the drill head (2).

6. Chisel-less drilling system according to Claim 5, **characterized in that** the drill head (2), but at least an end plate (10) of the drill head (2), which end plate is provided with the water outlet nozzles (8) and the sonotrodes (9), is designed to be rotatable about the center axis.

7. Chisel-less drilling system according to Claim 5 or 6, **characterized in that** at least one safety module (3) and at least one borehole lining module (4) are arranged behind the drill head (2) in the drilling direction.

8. Chisel-less drilling system according to Claim 7, **characterized in that** the safety module (3) has at least one locking element (13) for the form-fitting closing of the inside diameter of the borehole, and clamping elements (14) for the force-fitting securing of the drilling system (1) in the borehole (5).

9. Chisel-less drilling system according to Claim 7, **characterized in that** the borehole lining module (4) has spray nozzles (11) for applying a curing medium, and a reinforcing fabric laying apparatus (12).

10. Chisel-less drilling system according to Claim 5, **characterized in that** the drill head (2), the safety module (3) and the borehole lining module (4) are connected to supply devices (7) outside the borehole (5) via flexible pipe and/or hose lines (6), wherein the pipe and/or hose lines (6) serve for the supply and removal of the materials relating to the drilling system (1) and for the feeding in of the electric supply lines.

11. Chisel-less drilling system according to one of Claims 5 to 10, **characterized in that** the drive and also the steering and control apparatus for the drill head (2) are arranged on the drill head (2).

12. Chisel-less drilling system according to one of Claims 5 to 11, **characterized in that** the pumps for the high pressure water jet cutting and for sucking off the flushing medium are arranged on the drill head (2) and/or on the safety module (3).

13. Chisel-less drilling system according to one of Claims 5 to 12, **characterized in that** the drill head (2) and/or the safety module (3) and/or the borehole lining module (4) are connected to a workplace (16) outside the borehole (5) via data lines, for example a bus system.

14. Chisel-less drilling system according to Claim 13, **characterized in that**, via the data lines, in addition to the system parameters, such as, for example, feed speed and pumping pressure, all of the ambient parameters in the borehole (5), such as, for example, temperature, pressure, rock density and the like, can be determined via sensors coupled to the data lines and can be transmitted to the workplace (16) in order to control the drilling system (1).

15. Chisel-less drilling system according to Claim 5, **characterized in that**, in order to generate the high frequency pulses for the high frequency rock fragmentation, piezo elements which are each coupled to an amplifying unit consisting of a sonotrode (9) and an amplitude transformer are arranged in the drill head (2).

## Revendications

1. Procédé de réalisation sans burin de trous de forage pour des forages profonds au moyen d'une coupe au jet d'eau à haute pression, **caractérisé par** une combinaison du processus de coupe au jet d'eau à haute pression avec une fragmentation de la roche à haute fréquence par des sonotrodes.

2. Procédé selon la revendication 1, **caractérisé en ce que** l'on utilise la fragmentation de la roche à haute fréquence en alternance avec la coupe au jet d'eau à haute pression ou en même temps que la coupe au jet d'eau à haute pression.

3. Procédé selon la revendication 1 ou 2, **caractérisé en ce que** les pressions du processus de coupe au jet d'eau à haute pression ainsi que les fréquences de la fragmentation de la roche à haute fréquence sont réglables de façon variable.

4. Procédé selon l'une quelconque des revendications 1 à 3, **caractérisé en ce que** l'on recouvre la paroi du trou de forage (5) en continu avec une armature.

5. Système de forage sans burin pour la mise en oeuvre du procédé selon l'une quelconque des revendications 1 à 4 avec une tête de forage (2) munie de buses de sortie d'eau (8), **caractérisé en ce que** des sonotrodes (9) destinées à transmettre des vibrations à haute fréquence sont disposées sur le côté frontal avant de la tête de forage (2) en plus des buses de sortie d'eau (8) destinées à la coupe au jet d'eau à haute pression.

6. Système de forage sans burin selon la revendication 5, **caractérisé en ce que** la tête de forage (2), mais au moins une plaque frontale (10) de la tête de forage (2) munie des buses de sortie d'eau (8) ainsi que des sonotrodes (9), est réalisée sous forme rotative autour de l'axe central.

7. Système de forage sans burin selon la revendication 5 ou 6, **caractérisé en ce qu'**au moins un module de sécurité (3) ainsi qu'au moins un module de revêtement du trou de forage (4) sont disposés après la tête de forage (2) dans la direction de forage.

8. Système de forage sans burin selon la revendication 7, **caractérisé en ce que** le module de sécurité (3) présente au moins un élément de barrière (13) pour la fermeture de forme adaptée du diamètre intérieur du trou de forage ainsi que des éléments de serrage (14) pour la fixation par la force du système de forage (1) dans le trou de forage (5).

9. Système de forage sans burin selon la revendication 7, **caractérisé en ce que** le module de revêtement du trou de forage (4) présente des buses de projection (11) pour le dépôt d'un milieu durcissant ainsi qu'un dispositif de pose de treillis d'armature (12).

10. Système de forage sans burin selon la revendication 5, **caractérisé en ce que** la tête de forage (2), le module de sécurité (3) ainsi que le module de revêtement du trou de forage (4) sont raccordés par des tubes souples et/ou des tuyaux souples (6) à des dispositifs d'alimentation (7) à l'extérieur du trou de forage (5), dans lequel les tubes souples et/ou les tuyaux souples (6) servent pour la fourniture et l'évacuation des matériaux concernant le système de forage (1) ainsi que pour l'arrivée des lignes d'alimentation électrique.

11. Système de forage sans burin selon l'une quelconque des revendications 5 à 10, **caractérisé en ce que** l'entraînement ainsi que le dispositif de conduite et de commande pour la tête de forage (2) sont disposés sur la tête de forage (2).

12. Système de forage sans burin selon l'une quelconque des revendications 5 à 11, **caractérisé en ce que** les pompes pour la coupe au jet d'eau à haute pression ainsi que pour l'aspiration du fluide de balayage sont disposées sur la tête de forage (2) et/ou sur le module de sécurité (3).

13. Système de forage sans burin selon l'une quelconque des revendications 5 à 12, **caractérisé en ce que** la tête de forage (2) et/ou le module de sécurité (3) et/ou le module de revêtement du trou de forage (4) sont reliés par des lignes de données, par exemple un système de bus, à un poste de travail (16) à l'extérieur du trou de forage (5).

14. Système de forage sans burin selon la revendication 13, **caractérisé en ce que** tous les paramètres ambiants dans le trou de forage (5), comme par exemple la température, la pression, la densité de la roche et analogues, peuvent être déterminés par des capteurs couplés aux lignes de données et peuvent être transmis au poste de travail (16) pour la commande du système de forage (1) par les lignes de données, en plus des paramètres du système comme par exemple la vitesse d'avance et la pression des pompes.

15. Système de forage sans burin selon la revendication 5, **caractérisé en ce que** des éléments piézoélectriques sont disposés dans la tête de forage (2) pour la production des impulsions à haute fréquence pour la fragmentation de la roche à haute fréquence, lesquels sont respectivement couplés à une unité d'amplification composée d'une sonotrode (9) ainsi que d'un transformateur d'amplitude.
